# EUROPÄISCHE PATENTSCHRIFT

(11) **EP 0 126 889 B1**
(45) Veröffentlichungstag und Bekanntmachung des Hinweises auf die Patenterteilung: **11.01.1989**
(21) Anmeldenummer: 84103337.6
(22) Anmeldetag: 27.03.1984
(51) Int. Cl.: A62C 33/00, A62C 39/00

(54) **Überprüfungs- und Füllgerät für Pulverlöscher**
Examination and filling device for a powder extinguisher
Dispositif d'inspection et de remplissage pour extincteur à poudre

(30) Priorität: 02.05.1983 DE 3315893
(43) Veröffentlichungstag der Anmeldung: 05.12.1984
(73) Patentinhaber: Vulkan-Werk Wilhelm Diebold GmbH, D-7000 Stuttgart 30 (DE)
(72) Erfinder: Stöffler, Bernhard, D-7031 Gärtringen (DE)
(74) Vertreter: Patentanwälte Ruff, Beier, Schöndorf und Mütschele

(56) Entgegenhaltungen:
- DE-A- 2 237 740
- DE-A- 2 609 135
- DE-U- 7 309 780
- US-A- 3 044 908
- US-A- 4 182 384

## Beschreibung

Die Erfindung betrifft ein Überprüfungs- und Füllgerät für Pulverlöscher mit einer Reversiereinrichtung, einem Sauggebläse und einem Abscheider, der ein Filter zum Zurückhalten des aus einem Pulverlöscher angesaugten Löschpulvers aufweist, wobei sowohl die Saugseite als auch die Druckseite des Sauggebläses alternativ mit der Ausgangsseite des Filters verbindbar und die Strömungsrichtung der Luft durch Betätigung der Reversiereinrichtung umschaltbar ist. Ein solches Gerät gehört zum nicht-öffentlichen, betriebsinternen Stand der Technik.

Bei der Überprüfung eines Pulverlöschers bzw. seines Inhaltes wird in aller Regel so vorgegangen, daß das im Pulverlöscher enthaltene Löschpulver zunächst in einen Zwischenbehälter, beispielsweise einen leeren Pulverlöscher umgefüllt wird, von wo es ihm dann unter Zuhilfenahme eines Gerätes wieder zugeführt wird, das mit einem Sauggerät, beispielsweise einem Sauggebläse und einem Abscheider ausgerüstet ist, der in seinem unteren Bereich trichterförmig ausgebildet ist. Dem Sauggerät dieses Gerätes ist ein Filter zugeordnet, das verhindern soll, daß das aus dem Zwischenbehälter angesaugte Löschpulver in das Sauggerät gelangt und dessen Funktionsfähigkeit beeinträchtigt. Auf der dem Sauggerät abgewandten Seite dieses Filters kommt es sehr rasch zu Löschpulver-Ablagerungen, die die Saugkraft des Sauggerätes beeinträchtigen. Es wurden deshalb bereits Geräte entwickelt (vgl. die DE-A-22 37 740), die mit Rüttlern ausgerüstet sind, durch deren Betätigung sich vorgenannte Löschpulver-Ablagerungen beseitigen lassen. Als Nachteil wird jedoch empfunden, daß bei diesen Geräten mit der Filterreinigung erst begonnen werden kann, wenn das zugehörige Sauggerät abgeschaltet und zum Stillstand gekommen ist.

Der Erfindung liegt die Aufgabe zugrunde, ein Überprüfungs- und Füllgerät der eingangs beschriebenen Art hinsichtlich der Reinigungsmöglichkeit seines Abscheider-Filters zu verbessern.

Diese Aufgabe wird erfindungsgemäß durch ein Gerät nach Anspruch 1 gelöst. Bei diesem Gerät braucht das Sauggerät während des Reinigungsvorganges nicht abgeschaltet werden. Das Sauggerät kann vielmehr weiterlaufen und zur Reinigung benutzt werden, wobei das vorzugsweise in dem Abscheider angeordnete, vom ersten Filter unabhängige Reversierfilter verhindert, daß sich im Abscheider ein die Reinigung des ersten Filters verhinderndes Druckpolster aufbaut und somit sicherstellt, daß das erste Filter so lange « rückgespült werden kann, bis es vollständig von Löschpulver-Ablagerungen befreit ist.

Die Reversiereinrichtung des erfindungsgemäßen Überprüfungs- und Füllgerätes ist vorzugsweise manuell betätigbar, mit dem Vorteil, daß sich ein gesonderter Antrieb erübrigt und der Reversiervorgang den jeweiligen Gegebenheiten angepaßt werden kann.

Die Reversiereinrichtung kann beim erfindungsgemäßen Überprüfungs- und Füllgerät auf dessen Abscheider angeordnet und insbesondere als ein zwischen dessen Sauggebläse und Abscheidej angeordneter Steuerschieber ausgebildet sein. Ein so ausgebildetes Gerät ist wegen seiner kompakten Bauweise problemlos zum Einsatzort zu transportieren und dort ebenfalls problemlos zu handhaben.

Ist die Reversiereinrichtung ein zwischen dem Sauggebläse und dem Abscheider angeordneter Steuerschieber, so kann sie einen vom Reversierfilter ins Freie führenden, vorzugsweise mit einem Rückschlagventil ausgerüsteten Auslaßkanal aufweisen, durch den reversierte Luft ins Freie entweichen kann.

Als Steuerschieber ist vorzugsweise ein Drehschieber vorgesehen, der den Vorteil bietet, daß er ohne Behingerung des Gerätebenutzers leicht und problemlos betätigbar ist. Die Reversiereinrichtung kann beim erfindungsgemäßen Überprüfungs- und Füllgerät auch getrennt vom Abscheider angeordnet und mit diesem über Luftleitungen verbunden sein. Ist dies der Fall, so weist die Reversiereinrichtung vorzugsweise ein mechanisches Stellglied auf, das bis in den Bereich des Abscheiders ragt, mit dem Vorteil, daß es vom Gerätebenutzer jederzeit, auch während des Füllvorganges, betätigt werden kann. Diesem mechanischen Stellglied kann eine biegsame Welle zugeordnet sein.

Beim erfindungsgemäßen Überprüfungs- und Füllgerät ist das Reversierfilter vorzugsweise im Abscheider angeordnet, so daß an ihm anhaftendes Löschpulver nach Beendigung des Reversiervorganges zurück in den Abscheider fallen kann. Um Letzteres zu erleichtern, weist die Filterfläche des Reversierfilters vorzugsweise nach unten.

Das Reversierfilter kann beim erfindungsgemäßen Überprüfungs- und Füllgerät als Ringfilter ausgebildet sein und ist ggf. vorzugsweise zwischen den beiden Wänden eines doppelwandig ausgebildeten Abscheiders angeordnet, so daß die reversierte Luft rundum gleichmäßig nach oben aus dem Abscheider entweichen kann.

Um sicherzustellen, daß die reversierte Luft den Abscheider nicht auf « kurzem Wege verläßt, kann eine Luftführungseinrichtung vorgesehen sein, die die reversierte Luft unterhalb des bzw. der Abscheiderfilter zum Reversierfilter führt.

Als Reversierfilter kann bei der erfindungsgemäßen Überprüfungs- und Füllgerät eine (oder mehrere) Filterkerze vorgesehen sein, die den Vorteil hat, problemlos ausgewechselt werden zu können. Diese Filterkerze kann von einer unten offenen Ummantelung umgeben sein, die mindestens bis zum unteren Ende des Filters bzw. der Filter des Abscheiders reicht und gewährleistet, daß die reversierte Luft unterhalb des bzw. der Abscheiderfilter zum Reversierfilter geführt wird.

Als Reversierfilter kann, da beim erfindungsgemäßen Überprüfungs- und Füllgerät auf eien Rüttler verzichtet werden kann, mit Vorteil auch ein Sinterfilter verwendet werden.

Dem Reversierfilter kann ein Luftkreislauf zuschaltbar sein, der von der Blasseite des Gerätes rückwärts durch den Abscheider, durch das Reversierfilter und zurück zur Saugseite des Gebläses führt, so daß die Umwelt durch den Reversiervorgang in keiner Weise beeinträchtigt wird. Ist dem Reversierfilter ein solcher Luftkreislauf zuschaltbar, so kann die vom Reversierfilter zur Reversiereinrichtung verlaufende Leitung beim Umstellen auf Normalbetrieb verschließbar sein, wodurch sichergestellt ist, daß dem Abscheider bei Normalbetrieb keine Falschluft zuströmen kann.

Das Reversierfilter selbst kann beim erfindungsgemäßen Überprüfungs- und Füllgerät selbst durch Luftumkehrung reinigbar sein, insbesondere durch verzögerten Druckabbau auf der sauberen Seite des Reversierfilters. Für einen solch verzögerten Druckabbau auf der sauberen Seite des Reversierfilters kann ggf. das dem Reversierfilter zugeordnete Rückschlagventil bei Umstellung auf Normalbetrieb durch verzögerten Ventilschluß und/oder ein auf der sauberen Seite des Reversierfilters vorhandenes Leervolumen dienen.

Dem Reversierfilter kann ein Rückschlagventil zugeordnet sein, das auf der von der Filterfläche abweisenden sauberen Seite des Reversierfilters angeordnet ist, mit dem Vorteil, daß das Reversierfilter problemlos zugänglich und austauschbar ist.

Weitere Einzelheiten, Merkmale und Vorteile der Erfindung ergeben sich aus den Ansprüchen und der nachfolgenden Beschreibung bevorzugter Ausführungsformen im Zusammenhang mit der Zeichnung.

In der Zeichnung zeigen jeweils schematisch :
Fig. 1 eine Seitenansicht eines erfindungsgemäßen Überprüfungs- und Füllgerätes,
Fig. 2 eine geschnittene Teil-Seitenansicht des in Fig. 1 dargestellten Überprüfungs- und Füllgerätes, dessen Steuerglied auf Pulveransaugung geschaltet ist,
Fig. 3 eine geschnittene Teil-Seitenansicht des in Fig. dargestellten Überprüfungs- und Füllgerätes, dessen Steuerglied auf Abscheider-Durchblasung unter Verwendung von Frischluft geschaltet ist,
Fig.4 eine geschnittene Teil-Seitenansicht des in Fig. 1 dargestellten Überprüfungs- und Füllgerätes, dessen Steuerglied auf Abscheider-Durchblasung ohne Frischluft geschaltet ist,
Fig. 5 eine teilweise geschnittene Teil-Seitenansicht einer anderen Ausführungsform eines erfindungsgemäßen Überprüfungs- und Füllgerätes,
Fig. 6 das in Fig. 5 dargestellte Überprüfungs-und Füllgerät mit der ihm zugeordneten Reversiereinrichtung im Normalbetrieb und
Fig. 7 das in Fig. 5 dargestellte Überprüfungs-und Füllgerät mit der ihm zugeordneten Reversiereinrichtung im Reversierbetrieb.

Das in Fig. 1 dargestellte Gerät besteht im wesentlichen aus einem Abscheider 1, einem Saugaufsatz 2 und einem zwischen dem Abscheider 1 und dem Saugaufsatz 2 angeordneten Zwischenstück 3, die jeweils dicht miteinander verbunden sind.

Der Abscheider 1 weist die Form eines Kreiszylinders auf, an dessen vom Zwischenstück 3 abgewandten, in der Zeichnung nach unten weisenden Ende sich ein kegelstumpfförmiger Ansatz 4 anschließt. An dem Ansatz 4 ist ein Anschlußstutzen 5 für eine schlauchförmig ausgebildete Zuleitung vorgesehen. Im Abscheider 1 sind Filterelemente 6, insbesondere in Form von Kunststoff-Sinterfilterkerzen, angeordnet, die an einer Filterplatte 7 befestigt sind. Die Filterplatte 7 wird von einem Dichtungsring 8 getragen, dem zudem die Aufgabe zukommt, für eine dichte Verbindung zwischen dem Abscheider 1 und dem Zwischenstück 3 zu sorgen, wenn beide gegeneinandergeklappt und der ihnen zugeordnete Spannverschluß 9 geschlossen ist.

Der kegelstumpfförmig ausgebildete Ansatz 4 des Abscheiders 1 geht in einen Rohrstutzen 10 über, der an seinem freien Ende mit einem kegelstumpfförmigen Mundstück 11 versehen ist.

Das Zwischenstück 3 besteht aus zwei konzentrisch gegeneinander verdrehbaren Teilen 12, 13, von denen das eine feststeht und als Tragteil 12 für ein Sauggebläse 14 ausgebildet ist, das im Saugaufsatz 2 angeordnet ist. Das gegenüber dem Tragteil 12 konzentrisch verdrehbare Teil 13 des Zwischenstückes 3 ist als Steuerschieber ausgebildet, mit dessen der vom Sauggebläse 14 angesaugte Luftstrom wahlweise auf Pulveransaugung oder auf Abscheider-Durchblasung umschaltbar ist.

Das Tragteil 12 trägt außer dem Sauggebläse 14 eine dieses übergreifende Abdeckhaube 15, die einen Teil des Luftführungskanales für den vom Sauggebläse 14 angesaugten Luftstrom bildet.

Das Tragteit 12 weist auf seinem Umfang jeweils mehrere kanalartig ausgebildete Durchbrechungen 16, 19 auf, die mit dem Sauggebläse 14 kommunizieren.

Der Steuerschieber 13 weist auf seinem Umfang mehrere Umlenkeinrichtungen 17, 19 und zwei radial ausgerichtete, übereinander angeordnete Durchbrechungen 20, 21 auf, die mit den Durchbrechungen 16, 19 des Tragteiles 12 durch Verdrehung des Steuerschiebers zur Deckung bringbar sind. Vorgenannte Umlenkeinrichtungen des Steuerschiebers 13 werden von zum Tragteil 12 hin offenen Kammern 17, 18 gebildet, die im Steuerschieber 13 ausgebildet und entweder (vgl. 17) zum Abscheider 1 oder (vgl. 18) nach außen hin offen sind.

Nimmt der Steuerschieber 13 die in Fig. 2 dargestellte Stellung ein, so wird nach Einschaltung des Sauggebläses 14 über eine am Anschlußstutzen 5 angeschlossene, nicht dargestellte Saugleitung Löschpulver angesaugt, sobald das freie Ende dieser Saugleitung in ein Löschpulver-Vorratsgerät oder einen mit Löschpulver gefüllten Feuerlöscher eingeführt ist. Das angesaugte Löschpulver gelangt. in den Abscheider 1 und dessen Ansatz 4 und kann nach Öffnen einer im Rohrstutzen 10 vorgesehenen Verschlußklappe infolge Schwerkraft nach unten in einen zu befüllenden Feuerlöscher abfließen.

Beim Ansaugen des Löschpulvers in das Innere des Abscheiders 1 setzt sich stets etwas Löschpulver auf dem Filter, d. h. an der Unterseite der Filterplatte 7 und außen an den Filterelementen 6 ab. Dies kann wieder gelöst und ebenfalls in einen zu befüllenden Feuerlöscher überführt werden, indem der Steuerschieber 13 in eine der in den Fig. 3 und 4 dargestellten Stellungen verdreht wird.

In der in Fig. dargestellten Stellung des Steuerschiebers 13 saugt das Sauggebläse 14 von außen über die miteinander kommunizierenden Durchbrechungen 20 und 16 Luft an, die zunächst in das Innere der Abdeckhaube 15 und von dort über eine mit einer Kammer 17 des Steuerschiebers 13 kommunizierende Umlenkeinrichtung 19 des Tragteiles 12 in den Raum oberhalb der Filterplatte 7 und durchströmt diese und die von ihr gehalterten Filterelemente 6, wobei sie daran anhaftendes Löschpulver ablöst. Das abgelöste Löschpulver fällt nach unten in den Abscheideransatz 4 und kann von dort später in einen zu befüllenden Feuerlöscher überführt werden.

Auf der Unterseite der Filterplatte 7 ist ein in der Zeichnung jeweils links dargestellter Rohrstutzen 22 befestigt, dessen Länge größer ist als die Länge der einzelnen Filterelemente 6. In diesem Rohrstutzen 22 ist ein patronenartig ausgebildetes Reversionsfilter 23 angeordnet. Auf der Oberseite der Filterplatte 7 ist ein mit dem Rohrstutzen 22 fluchtender zylinderförmiger Aufsatz 24 befestigt, in dessen Innerem ein Kugelventil mit einer Ventilkugel 25 angeordnet ist.

Die in den Abscheider strömende Luft strömt, nachdem sie die Filterplatte 7 und die Filterelemente 6 passiert hat, nach unten in den Rohrstutzen 22, durchströmt das darin angeordnete Reversionsfilter 23, hebt die Ventilkugel 25 an, strömt durch den Ansatz 24 und gelangt von dort über eine damit kommunizierende, radial verlaufende Durchbrechung 21 des Steuerschiebers 13 ins Freie.

Die übereinander angeordneten, jeweils radial verlaufenden Durchbrechungen 20 und 21 des Steuerschiebers 13 bilden also Anfang und Schluß eines durch das gesamte Gerät führenden Luftstromes, wobei eine Durchbrechung 20 eine Einlaßöffnung und eine Durchbrechung 21 eine Auslaßöffnung bildet.

Bei der in Fig.4 dargestellten Stellung des Steuerschiebers 13 wird ohne Frischluft, d. h. mit der im Gerät befindlichen Luft gearbeitet. Die vom Sauggebläse angesaugte Luft wird dabei entsprechend der in Fig. dargestellten Steuerschieberstellung dem Abscheider 1 zugeführt und gelangt aus diesem wieder über den Rohrstutzen 22, das Reversionsfilter 23 und den darüber angeordneten Aufsatz 24 in eine Kammer 17' des Steuerschiebers 13, von wo sie über eine mit dem Sauggebläse kommunizierende Durchbrechung 16 vom Sauggebläse angesaugt wird.

Das in den Fig. 5 bis 7 dargestellte Gerät besteht im wesentlichen aus einem Abscheider 1, der mit einem haubenförmig ausgebildeten Deckel 26 versehen ist. Der Abscheider 1 weist, entsprechend der ursprünglich beschriebenen Ausführungsform die Form eines Kreiszylinders auf, dessen unterem Ende sich ein kegelstumpfförmiger Ansatz 4 anschließt. An dem Ansatz 4 ist ein Anschlußstutzen 5 für eine schlauchförmig ausgebildete Zuleitung vorgesehen. Im Abscheider 1 sind ebenfalls Filterelemente angeordnet, die an einer Filterplatte 7 befestigt sind. Der kegelstumpfförmig ausgebildete Ansatz 4 des Abscheiders 1 geht auch bei dieser Ausführungsform in einen Rohrstutzen 10 über, der an seinem freien Ende mit einem kegelstumpfförmig ausgebildeten Mundstück 11 versehen ist.

Bei dem in den Fig. 5 bis 7 dargestellten Gerät ist der Abscheider 1 in seinem kreiszylindrisch ausgebildeten Bereich doppelwandig ausgebildet, d. h. er weist in diesem Bereich einen zusätzlichen Innenmantel 27 auf, der konzentrisch zum Außenmantel angeordnet ist. Im unteren Bereich des zwischen Innen- und Außenmantel bestehenden Ringspaltes ist ein ringförmig ausgebildetes Reversionsfilter 28 angeordnet.

Im oberen Bereich des in den Fig. 5 bis 7 dargestellten Gerätes sind zwei übereinander angeordnete Anschlußstutzen 29, 30 vorgesehen, von denen der obere 29 mit dem Ringraum zwischen dem Innen- und Außenmantel des Abscheiders 1 und der untere 30 mit dem über der Filterplatte 7 bestehenden Raum kommuniziert. In den beiden Rohrstutzen 29, 30 sind Leitungen 31, 32 angeschlossen, die zu einer Reversiereinrichtung 33 führen.

Die Reversiereinrichtung weist ein Sauggebläse mit zwei Anschlußstutzen 34, 35 auf und ist über eine mit einem Stellrad 36 gekoppelten biegsamen Welle so verschwenkbar, daß ihr, in der Zeichnung jeweils oben dargestellte Anschlußstutzen 34 wahlweise mit dem freien Ende einer der beiden an den Anschlußstutzen 29, 30 des Abscheiders 1 befestigten Leitungen 31, 32 in Kommunikation gebracht werden kann. Außerdem weist die Reversiereinrichtung 33 ein mit dem Anschlußstutzen 34 starr verbundenes Verschlußglied 38 auf, das dann, wenn der Anschlußstutzen 34 mit der unteren Leitung 32 kommuniziert, die obere Leitung 31 schließt.

Nimmt die Reversiereinrichtung 33 die in Fig. 6 dargestellte Stellung ein, so wird nach Einschaltung ihres Sauggebläses über den Anschlußstutzen 34 und die damit kommunizierende Leitung 32 Luft aus dem oberhalb der Filterplatte 7 befindlichen Abscheiderraum gesaugt, mit der Folge, daß über eine am Anschlußstutzen 5 angeschlossene, nicht dargestellte Saugleitung Löschpulver angesaugt wird, sobald das freie Ende dieser Saugleitung in ein Löschpulver-Vorratsgerät oder einen mit Löschpulver gefüllten Feuerlöscher eingeführt ist. Das angesaugte Löschpulver gelangt in den Abscheider 1 und dessen Ansatz 4 und kann nach Öffnen einer im Rohrstutzen 10 vorgesehenen Verschlußklappe infolge Schwerkraft nach unten in einen zu befüllenden Feuerlöscher abfließen.

Beim Ansaugen des Löschpulvers in das Innere des Abscheiders 1 setzt sich auch bei der in den Fig. 5 bis 7 dargestellten Ausführungsform etwas Löschpulver auf dem Abscheiderfilter, d. h. auf der Unterseite der Filterplatte 7 und außen an den Filterelementen 6 ab. Dies kann wieder abgelöst und ebenfalls in den zu befüllenden Feuerlöscher überführt werden, indem die Reversiereinrichtung in die in Fig. 7 dargestellte Stellung verschwenkt wird. In dieser Stellung saugt das Sauggebläse der Reversiereineinrichtung 33 Luft über den Anschlußstutzen 35 und die Leitung 32 aus dem Ringraum zwischen Innen- und Außenmantel des Abscheiders 1 an und drückt diese über den Anschlußstutzen 34 und die Leitung 31 in den Abscheiderraum oberhalb der Filterplatte 7 und strömt durch diese und die daran befestigten Filterelemente 6, mit der Folge, daß sich daran anhaftendes Löschpulver löst und nach unten in den konischen Ansatz 4 des Abscheiders 1 fällt, von wo es dann in einen zu befüllenden Feuerlöscher überführt werden kann.

Die biegsame Welle 37 ist so bemessen, daß das zugehörige Stellrad 36 von der den Abfüllvorgang vornehmenden Person problemlos betätigt werden kann.

Bei der in den Fig. 5 bis 7 dargestellten Ausführungsform weist die Filterplatte 7 einen luftundurchlässigen, in Fig.5 dargestellten Randbereich auf, der den Ringspalt zwischen der Innen-und der Außenwand des Abscheiders 1.abschließt.

## Patentansprüche

1. Überprüfungs- und Füllgerät für Pulverlöscher mit einer Reversiereinrichtung (13, 33), einem Sauggebläse (14) und einem Abscheider (1 der ein Filter zum Zurückhalten des aus einem Pulverlöscher angesaugten Löschpulvers aufweist, wobei sowohl die Saugseite als auch die Druckseite des Sauggebläses alternativ mit der Ausgangsseite des Filters verbindbar und die Strömungsrichtung der Luft durch Betätigung der Reversiereinrichtung umschaltbar ist, und wobei dem Abscheider (1) ein vom ersten Filter (6, 7) unabhängiges, vorzugsweise im Abscheider (1) angeordnetes Reversierfilter (23, 28) zugeordnet ist, durch das die reversierte Luft filterbar ist.

2. Gerät nach Anspruch 1, dadurch gekennzeichnet, daß die Reversiereinrichtung (13, 33) manuell betätigbar ist.

3. Gerät nach einem der Ansprüche 1 oder 2, dadurch gekennzeichnet, daß die Reversiereinrichtung auf dem Abscheider (1) angeordnet und insbesondere als ein zwischen dem Sauggebläse (14) und dem Abscheider (1) angeordneter, vorzugsweise als Drehschieber (13) ausgebildeter Steuerschieber ausgebildet ist.

4. Gerät nach Anspruch 3, dadurch gekennzeichnet, daß der Steuerschieber einen vom Reversierfilter (23) ins Freie führenden, vorzugsweise mit einem Rückschlagventil ausgerüsteten Auslaßkanal (24, 21) aufweist.

5. Gerät nach Anspruch 1, bei dem die Reversiereinrichtung getrennt vom Abscheider angeordnet und mit diesem über Luftleitungen verbunden ist, dadurch gekennzeichnet, daß die Reversiereinrichtung (33) ein mechanisches, vorzugsweise über eine biegsame Welle (37) betätigbares Stellglied (37, 36) aufweist, das bis in den Bereich des Abscheiders (1) ragt.

6. Gerät nach einem der vorhergehenden Ansprüche, dadurch gekennzeichnet, daß die Filterfläche des Reversierfilters (23, 28) nach unten weist, wobei das Reversierfilter vorzugsweise als Ringfilter (28) ausgebildet und vorzugsweise zwischen den beiden Wänden des doppelwandig ausgebildeten Abscheiders (1) angeordnet ist.

7. Gerät nach einem der vorhergehenden Ansprüche, dadurch gekennzeichnet, daß wenigstens eine Luftführungseinrichtung vorgesehen ist, die die Luft unterhalb des bzw. der Abscheiderfilter (6, 7) zum Reversierfilter (23, 28) führt.

8. Gerät nach einem der Ansprüche 1 bis 6, dadurch gekennzeichnet, daß das Reversierfilter als Filterkerze (23) ausgebildet ist.

9. Gerät nach Anspruch 8, dadurch gekennzeichnet, daß die Filterkerze (23) von einer unten offenen Ummantelung (22) umgeben ist, die mindestens bis zum unteren Ende des Filters (6) des Abscheiders (1) reicht.

10. Gerät nach einem der vorhergehenden Ansprüche, dadurch gekennzeichnet, daß dem Reversierfilter (23, 28), das vorzugsweise ein Sinterfilter ist, ein Luftkreislauf zuschaltbar ist, der von der Blasseite des Gebläses rückwärts durch den Abscheider (1), das Reversierfilter (23, 28) und zurück zur Saugseite des Gebläses führt.

11. Gerät nach einem der Ansprüche 6 bis 10, dadurch gekennzeichnet, daß die vom Reversierfilter (28) zur Reversiereinrichtung (33) verlaufende Reversierleitung (31) beim Umstellen auf Normalbetrieb insbesondere durch die Reversiereinrichtung (33) verschließbar ist, wobei dem Reversierfilter (23, 28) vorzugsweise ein Rückschlagventil zugeordnet ist, das auf der von der Filterflä. che abweisenden sauberen Seite des Reversierfilters (23, 28) angeordnet ist.

12. Gerät nach einem der vorhergehenden Ansprüche, dadurch gekennzeichnet, daß das Reversierfilter (23, 28) durch Luftumkehrung reinigbar ist, insbesondere durch verzögerte Schließung des Rückschlagventils (25) und den dadurch bedingten Druckabbau auf der sauberen Seite des Reversierfilters (23, 28).

## Claims

1. Checking and filling device for powder extinguishers with a reversing device (13, 33), a suction fan (14) and a separator (1), which has a filter for retaining the extinguishing powder sucked out of a powder extinguisher, in which both the suction side and the pressure side of the suction fan can be alternately connected to the outlet side of the filter and the air flow-direction can be reversed by operating the reversing device and in which a reversing filter (23, 28) independent of the first filter (6, 7) is associated with the separator (1) and preferably located therein, said reversing filter permitting the filtration of the reversed air.

2. Device according to claim 1, characterized in that the reversing device (13, 33) is manually operable.

3. Device according to claims 1 or 2, characterized in that the reversing device is placed on the separator (1) and is in particular constructed as a control slide valve, preferably a rotary slide valve (13) arranged between the suction fan (14) and the separator (1).

4. Device according to claim 3, characterized in that the control slide valve has a discharge duct (24, 21) preferably equipped with a check valve and leading from the reversing filter (23) to the outside.

5. Device according to claim 1, in which the reversing device is arranged separately from the separator and is connected thereto by means of air lines, characterized in that the reversing device (33) has a mechanical control element (37, 36), preferably operable by means of a flexible shaft (37), which projects into the vicinity of the separator (1).

6. Device according to one of the preceding claims, characterized in that the filter surface of the reversing filter (23, 28) is directed downwards, the reversing filter preferably being constructed as a ring filter (28) and is preferably arranged between the two walls of the double-walled separator (1).

7. Device according to one of the preceding claims, characterized in that at least one air guidance device is provided, which guides the air below the separator filter or filters (6, 7) to the reversing filter (23, 28).

8. Device according to one of the claims 1 to 6, characterized in that the reversing filter is constructed as filter cartridges (23).

9. Device according to claim 8, characterized in that the filter cartridge (23) is surrounded by a casing (22) which is open at the bottom and which extends at least up to the lower end of filter (6) of separator (1).

10. Device according to one of the preceding claims, characterized in that an air circuit can be connected into the reversing filter (23, 28), which is preferably a sintered filter and leads from the blowing side of the fan rearwards through the separator (1), the reversing filter (23, 28) and back to the suction side of the fan.

11. Device according to one of the claims 6 to 10, characterized in that the reversing line (31) running from the reversing filter (28) to the reversing device (33) on switching to normal operation can in particular be closed by said reversing device (33), whereby with the reversing filter (23, 28) is preferably associated a check valve, which is arranged on the clean side of the reversing filter (23, 28) directed away from the filter surface.

12. Device according to one of the preceding claims, characterized in that the reversing filter (23, 28) can be cleaned by air reversal, particularly by a delayed closure of check valve (25) and the resulting pressure drop on the clean side of reversing filter (23, 28).

## Revendications

1. Dispositif d'inspection et de remplissage pour extincteur à poudre avec un dispositif d'inversion (13, 33), une soufflante d'aspiration (14) et un séparateur (1) qui possède un filtre pour retenir la poudre extinctrice aspirée d'un extincteur à poudre, le côté d'aspiration tout comme le côté de refoulement de la soufflante d'aspiration pouvant être connectés alternativement au côté de sortie du filtre et la direction d'écoulement de l'air pouvant être inversée en manoeuvrant le dispositif d'inversion, le séparateur (1) étant associé un filtre d'inversion (22, 28) disposé, de préférence, dans le séparateur (1) et indépendant du premier filtre (6, 7), ce filtre d'inversion permettant de filtrer l'air inversé.

2. Dispositif selon la revendication 1, caractérisé en ce que le dispositif d'inversion (13, 33) peut être actionné manuellement.

3. Dispositif selon l'une des revendications 1 ou 2, caractérisé en ce que le dispositif d'inversion est disposé sur le séparateur (1) et est constitué, en particulier, d'une soupape à tiroir conçue, de préférence, comme tiroir rotatif (13) placé entre la soufflante d'aspiration (14) et le séparateur (1).

4. Dispositif selon la revendication 3, caractérisé en ce que la soupape à tiroir comporte un canal de décharge (24, 21) équipé, de préférence, d'un clapet anti-retour et allant du filtre d'inversion (23) vers l'extérieur.

5. Dispositif selon la revendication 1, dans lequel le dispositif d'inversion est disposé séparément du séparateur et est relié à celui-ci par des conduites d'air, caractérisé en ce que le dispositif d'inversion (33) comporte un organe de réglage (37, 36) mécanique pouvant être actionné, de préférence, par un arbre flexible (37) et pénétrant jusque dans la zone du séparateur (1).

6. Dispositif selon l'une des revendications précédentes, caractérisé en ce que la surface de filtration du filtre d'inversion (23, 28) est tournée vers le bas tandis que le filtre d'inversion se présente, de préférence, sous forme d'un filtre annulaire (28) et est disposé, de préférence, entre les deux parois du séparateur (1) à double paroi.

7. Dispositif selon l'une des revendications précédentes, caractérisé en ce qu'au moins un élément de guidage d'air est prévu pour guider l'air en dessous du ou des filtre(s) de séparateur (6, 7) vers le filtre d'inversion (23, 28).

8. Dispositif selon l'une des revendications 1 à 6, caractérisé en ce que le filtre d'inversion est constitué d'une bougie filtrante (23).

9. Dispositif selon la revendication 8, caractérisé en ce que la bougie filtrante (23) est entourée d'une enveloppe (22) ouverte vers le bas, qui s'étend au moins jusqu'à l'extrémité inférieure du filtre (6) du séparateur (1).

10. Dispositif selon l'une des revendications précédentes, caractérisé en ce que le filtre d'inversion (23, 28) qui est, de préférence, un filtre fritté, peut être complété par un circuit d'air qui mène, depuis le côté de soufflage de la soufflante, en arrière à travers le séparateur (1), le filtre d'inversion (23, 28) et revient ensuite au côté d'aspiration de la soufflante.

11. Dispositif selon l'une des revendications 6 à 10, caractérisé en ce que la conduite d'inversion (31) allant du filtre d'inversion (28) vers l'élément d'inversion (33) peut être fermée quand on passe au fonctionnement normal, en particulier par le dispositif d'inversion (33), tandis qu'au filtre d'inversion (23, 28) est associé, de préférence, un clapet anti-retour qui est disposé sur le côté propre du filtre d'inversion (23, 28) opposé à la surface filtrante.

12. Dispositif selon l'une des revendications précédentes, caractérisé en ce que le filtre d'inversion (23, 28) peut être nettoyé en inversant le passage de l'air, en particulier par fermeture ralentie du clapet anti-retour (25) et par la diminution de pression ainsi créée sur le côté propre du filtre d'inversion (23, 28).
